# EUROPÄISCHE PATENTANMELDUNG

(11) **EP 1 203 846 A1**
(43) Veröffentlichungstag der Anmeldung: **08.05.2002**
(21) Anmeldenummer: 01123408.5
(22) Anmeldetag: 28.09.2001
(51) Int. Cl.: E04B 1/76

(54) **Wärmedämmverbundsystem sowie Dämmstoffelemente und Herstellungsverfahren dafür**

(30) Priorität: 06.11.2000 DE 10054952
(71) Anmelder: Deutsche Rockwool Mineralwoll GmbH & Co. OHG, 45966 Gladbeck (DE)
(72) Erfinder: Klose, Gerd-Rüdiger, Dr.-Ing., 46286 Dorsten (DE)
(74) Vertreter: Wanischeck-Bergmann, Axel

(57) **Zusammenfassung**

Die Erfindung betrifft ein Wärmedämmverbundsystem bestehend aus plattenförmigen Dämmstoffelementen (2), insbesondere aus mit Bindemitteln gebundenen Mineralfasern, vorzugsweise aus Glasfasern und/oder Steinwolle, die mit einem Baukleber, insbesondere Klebemörtel oder einem anderen hydraulischen Kleber und/oder die Dämmstoffelemente (2) durchgreifenden mechanischen Befestigungselementen (3) auf Gebäudeflächen, insbesondere im Fassadenbereich von Gebäuden befestigbar und insbesondere mit einer Abdeckung, beispielsweise einem Deckputz abdeckbar sind. Um ein Wärmedämmverbundsystem bzw. ein Dämmstoffelement zu schaffen, welches insbesondere die Anzahl der erforderlichen Dämmstoffhalter in bestimmten Schemata erleichtert, um eine möglichst gleichmäßige Anordnung auch dann erkennbar zu machen, wenn aufgrund von Witterungsbedingungen die aufgetragenen Putzschichten die darunter liegenden Dämmstoffhalter erkennen lassen, ist vorgesehen, dass die Dämmstoffelemente (2) mit mehreren, vorzugsweise die Dämmstoffelemente (2) übergreifenden plattenförmigen Elementen (7) befestigt sind, wobei die Elemente (7) oberflächenbündig in Vertiefungen (6) der Dämmstoffelemente (2) angeordnet sind und mit den mechanischen Befestigungselementen (3) mit dem Gebäude verbunden sind.

## Beschreibung

Die Erfindung betrifft ein Wärmedämmverbundsystem bestehend aus plattenförmigen Dämmstoffelementen, insbesondere aus mit Bindemitteln gebundenen Mineralfasern, vorzugsweise aus Glasfasern und/oder Steinwolle, die mit einem Baukleber, insbesondere Klebemörtel oder einem anderen hydraulischen Kleber und/oder die Dämmstoffelemente durchgreifenden mechanischen Befestigungselementen auf Gebäudeflächen, insbesondere im Fassadenbereich von Gebäuden befestigbar und insbesondere mit einer Abdeckung, beispielsweise einem Deckputz abdeckbar sind. Darüber hinaus betrifft die Erfindung ein Dämmstoffelement für ein Wärmedämmverbundsystem, insbesondere aus mit Bindemitteln gebundenen Mineralfasern, vorzugsweise aus Glasfasern und/oder Steinwolle, bestehend aus einem Parallelepiped mit zwei großen im Abstand zueinander angeordneten und parallel zueinander ausgerichteten Oberflächen sowie diese miteinander verbindenden Seitenflächen, die vorzugsweise rechtwinklig zueinander und rechtwinklig zu den großen Oberflächen ausgerichtet sind. Schließlich betrifft die Erfindung ein Verfahren zur Herstellung eines Wärmedämmverbundsystems auf einer Gebäudefassade, bei dem mehrere Dämmstoffelemente auf der Gebäudefassade befestigt werden.

Um den Einsatz von fossilen Primärenergieträgern zur Erzeugung von Heizenergie zu verringern ist es üblich, Gebäude, insbesondere Wohngebäude gegen den Verlust von Wärmeenergie zu dämmen. Hierfür werden Dämmstoffelemente verwendet, die beispielsweise aus Mineralfasern bestehen. Hierbei ist es aus bauphysikalischen Gründen einfacher und insbesondere auch preislich günstiger, eine aus Dämmstoffelementen bestehende Dämmschicht auf die Außenflächen des Gebäudes aufzubringen. Insbesondere bei bereits bestehenden Gebäuden kann hierdurch eine effektive nachträgliche Wärmedämmung vorgesehen werden. Um die Dämmschichtdicke und damit die Gesamtdicke der Außenwände zugunsten einer größeren Wohnfläche so gering wie möglich zu halten, werden hochwirksame Dämmstoffelemente verwendet, die aber gegen Witterungseinflüsse und mechanische Einwirkungen geschützt werden müssen bzw. aus ästhetischen Gründen mit einer Abdeckung versehen werden. Hierzu werden beispielsweise Putzschichten oder hinterlüftete Bekleidungen auf den Dämmstoffelementen angeordnet. Bei einer Wärmedämmung bestehend aus Dämmstoffelementen und einem Putzsystem spricht man von einem Wärmedämmverbundsystem.

Für den Aufbau von Wärmedämmverbundsystemen werden Dämmstoffelemente aus expandiertem oder extrudiertem Polystyrol, Mineralwolle, in geringem Umfang Schaumglas, Porenbeton oder ähnlichen Werkstoffen eingesetzt. Bei Dämmstoffelementen aus Mineralwolle wird aufgrund der Anordnung der Fasern in dem Dämmstoffkörper generell zwischen Dämmstoffelementen mit überwiegend laminarer Struktur und sogenannten Lamellenplatten unterschieden, bei denen ein Faserverlauf rechtwinklig zu den großen Oberflächen vorliegt.

Laminar strukturierte Dammstoffelemente weisen eine geringere Querzugfestigkeit senkrecht zu den großen Oberflächen, aber eine vergleichsweise höhere Schubsteifigkeit als Lamellenplatten auf. Durch die Ausrichtung der einzelnen Mineralfasern bei den Lamellenplatten überwiegend senkrecht zu den großen Oberflächen wird eine 3 bis 5 mal höhere Querzugfestigkeit erzielt, die aber zu deutlich schubweichen und weniger biegezugfesten Dämmstoffelementen führt. Ein weiterer Unterschied zwischen den Dämmstoffelementen mit laminarer Struktur und den Lamellenplatten besteht darin, dass die Dämmstoffelemente mit laminarer Struktur üblicherweise in größeren Formaten hergestellt und verarbeitet werden, als die Lamellenplatten.

Grundsätzlich werden die Dämmstoffelemente mit dem Untergrund, d.h. der Fassade verklebt. Bei Dämmstoffelementen aus Hartschaum und Mineralwolle wird beispielsweise ein Klebemörtel umlaufend aufgetragen und in Form von zwei etwa handtellergroßen Batzen mittig aufgetragen. Hieraus ergibt sich eine Klebefläche von etwa 40 % einer großen Oberfläche des Dämmstoffelementes.

Lamellenplatten werden demgegenüber vorzugsweise vollflächig mit einem Klebemittel versehen, wobei der Anteil der Klebefläche auf bis zu 50 % einer großen Oberfläche einer Lamellenplatte reduziert werden kann, wenn der Kleber in regelmäßigen Streifen von beispielsweise 50 mm Breite auf die Lamellenplatte aufgebracht wird, um eine gleichmäßige Lasteinleitung zu bewirken. Es ist zu berücksichtigen, dass in beiden Fällen über den Kleber sowohl die Eigenlast des Wärmedämmverbundsystems als auch auftretender Windsog abgefangen werden müssen. Um eine größere Sicherheit der Befestigung zu erzielen werden Dämmstoffelemente anschließend durch sogenannte Dämmstoffhalter gesichert. Ein Dämmstoffhalter besteht aus einem Kunststoffteller mit Verstärkungsrippen und einem angeformten Schaft, der in einen Kunststoffdübel ausläuft. Der Dämmstöffhalter wird in eine durch die Dämmstoffplatte hindurch in die Fassade angelegte Bohrung gesteckt und anschließend mit einem zentralen metallischen Dorn gespreizt.

Abschließend wird auf die aus den Dämmstoffelementen hergestellte Dämmschicht eine Putzschicht aufgetragen, die in der Regel mit einem aus endlosen Glasfasern hergestellten Gittergewebe bewehrt oder armiert wird. Eine derartige Putzschicht wird unterteilt in eine Grundputzschicht, die aus Kostengründen eine Materialstärke von ca. 1 bis 1,5 mm aufweist, so dass die in die Grundputzschicht eingelegte Bewehrung teilweise freiliegt. Auf die Grundputzschicht wird eine zweite Putzschicht, ein sogenannter Deckputz aufgetragen, der eine Materialstärke von zumindest 2 bis 3 mm aufweist. Die Deckputzschichten können aber auch Materialstärken von bis zu 20 mm haben, wodurch sich die Eigenlast des Wärmedämmverbundsystems selbstverständlich erhöht.

Für die Standsicherheit eines Wärmedämmverbundsystems bzw. die Befestigung der Putzschichten ist es von Vorteil, wenn die Dämmstoffhalter die Bewehrung mit umfassen. Bei dieser Lösung wird allerdings kein optimales Ergebnis erzielt, denn bei einer üblichen lichten Maschenweite eines für die Bewehrung verwendeten Gewebes von ca. 4 bis 6 mm zerreißt der wesentlich größere Kopf des Schaftes bzw. die dort zusammenlaufenden Verstärkungsrippen das Gewebe oder zieht es unkontrolliert in den Dämmstoff hinein, wo es nicht durch die Putzschicht geschützt wird. Die Zahl der Dämmstoffhalter wird daher in Abhängigkeit von den mechanischen Eigenschaften des Dämmstoffs der von der Höhe des Gebäudes abhängigen Windsogbelastung und des Durchmessers der Dämmstoffteller festgelegt.

Die nachfolgende Tabelle 1 zeigt die Anzahl der für Dämmstoffelemente aus Mineralwolle geringer Festigkeit benötigten Dämmstoffhalter in Abhängigkeit von der Höhe des Gebäudes für die Wand- und Gebäuderandflächen, die Durchmesser der Dübelteller sowie die Anordnung der Dämmstoffhalter unter oder über der Bewehrung. Durch Abrundung des errechneten spezifischen Bedarfs ergibt sich eine gewisse Vergleichmäßigung. Randbereiche erstrecken sich hierbei über 1 bis 2 m jeweils von der Gebäudeecke aus gemessen.

**Tab. 1**

| Höhenbereich über Grund in m | 0 m < H < 8 m | | 8 m < H < 20 m | | 20 < H 100 m | |
|---|---|---|---|---|---|---|
| Lage der Dämmschicht in der Wandfläche | Fläche | Rand | Fläche | Rand | Fläche | Rand |
| Windsoglast in kN/m² n. DIN 1055 | 0,35 | 1,00 | 0,56 | 1,60 | 0,77 | 2,20 |
| Zahl der erforderlichen Dämmstoffhalter in Stück/m² | | | | | | |
| Befestigung | | | | | | |
| ... durch Bewehrung, Tellerdurchmesser 6 cm | 2 | 5 | 3 | 8 | 4 | 11 |
| ... unter der Bewehrung, Tellerdurchmesser 14 cm | 2 | 5 | 3 | 8 | 4 | 11 |
| ... unter Bewehrung, Tellerdurchmesser 9 cm | 2 | 6 | 4 | 10 | 5 | 14 |

Aus den der Tabelle 1 zu entnehmenden Bedarfszahlen für die Dämmstoffhalter ergibt sich ein Befestigungsschema für üblicherweise 800 mm x 625 mm große Dämmstoffelemente. Entsprechende Befestigungsschemata sind in den Figuren 1a bis 1e dargestellt. So zeigt Figur 1a ein Befestigungsschema mit vier Dämmstoffhaltern pro m². Hieraus ergibt sich eine Bedarfszahl von fünf Dämmstoffhaltern pro m² im Randbereich.

Figur 1b zeigt die Anordnung von sechs Dämmstoffhaltern pro m², worauf sich ein Bedarf von sieben Dämmstoffhaltern pro m² im Randbereich ergibt. Aus Figur 1c ist ein Schema mit acht Dämmstoffhaltern pro m² und einem sich daraus ergebenden Bedarf von neun Dämmstoffhaltern pro m² im Randbereich zu entnehmen. Weiterhin zeigt Figur 1d ein Befestigungsschema mit zehn Dämmstoffhaltern pro m², woraus sich eine erforderliche Anzahl von elf Dämmstoffhaltern pro m² im Randbereich ergibt. Schließlich zeigt Figur 1e die Anordnung von zwölf Dämmstoffhaltern pro m². Bei dieser Ausführungsform sind auch im Randbereich zwölf Dämmstoffhalter pro m² anzuordnen.

Es ist ohne weiteres erkennbar, dass das Anordnen einer derart großen Anzahl von Dämmstoffhaltern, die mit Untertellerdurchmesser von bis zu vierzehn cm haben, erhebliche Kosten für die Dämmstoffhalter und ihre Befestigung aufzuwenden sind. Die Hersteller derartiger Dämmstoffprodukte sind daher ebenfalls wie die Verarbeiter derartiger Dämmstoffprodukte daran interessiert, die Anzahl der Dämmstoffhalter möglichst gering zu halten.

Ein weiterer negativer Aspekt in der Verwendung einer großen Anzahl von Dämmstoffhaltern ist darin zu sehen, dass durch die immer geringer werdenden Putzschichtdicken die Dübelteller bei bestimmten Witterungsbedingungen als Folge der ungenügenden Überdeckung erkennbar werden. Selbst bei dem Versuch, die in den Figuren 1a bis 1e dargestellten Anordnungen der Dämmstoffhalter einzuhalten ergibt sich dann ein ungleichmäßiges Raster, was optisch den Eindruck einer unzureichenden Arbeit vermittelt. Um diesen Eindruck zu vermeiden, sind die handhabenden Personen bemüht, die vorgegebenen Befestigungsschemata einzuhalten, was jedoch angesichts eines freihändigen Bohrens der Löcher für die Dübel sehr zeitaufwendig ist.

Ausgehend von diesem Stand der Technik liegt der Erfindung die **Aufgabe** zugrunde, ein Wärmedämmverbundsystem bzw. ein Dämmstoffelement sowie ein Verfahren zur Herstellung eines Wärmedämmverbundsystems zu schaffen, welches die voranstehend dargestellten Nachteile vermeidet und insbesondere die Anzahl der erforderlichen Dämmstoffhalter reduziert bzw. die Anordnung der Dämmstoffhalter in bestimmtem Schemata erleichtert, um eine möglichst gleichmäßige Anordnung auch dann erkennbar zu machen, wenn aufgrund von Witterungsbedingungen die aufgetragenen Putzschichten die darunterliegenden Dämmstoffhalter erkennen lassen.

Die **Lösung** dieser Aufgabenstellung sieht bei einem erfindungsgemäßen Wärmedämmverbundsystem vor, dass die Dämmstoffelemente mit mehreren, die Dämmstoffelemente übergreifenden plattenförmigen Elementen befestigt sind, wobei die Elemente oberflächenbündig in Vertiefungen der Dämmstoffelemente angeordnet und mit den mechanischen Befestigungselementen mit dem Gebäude verbunden sind.

Ein nach der erfindungsgemäßen Lehre ausgebildetes Wärmedämmverbundsystem hat insbesondere den Vorteil, dass durch die plattenförmigen Elemente die Anordnung der mechanischen Befestigungselemente, insbesondere Dämmstoffhalter vorgegeben ist, so dass sich insgesamt eine gleichmäßige Anordnung dieser Befestigungselemente über die gesamte Dämmfläche ergibt. Darüber hinaus bieten die plattenförmigen Elemente den Vorteil, dass sie eine gleichmäßige Druckverteilung auf die Dämmstoffelemente bewirken. Die oberflächenbündige Anordnung der Elemente stellt darüber hinaus keine zusätzlichen Anforderungen an die aufzutragenden Putzsysteme, da durch den oberflächenbündigen Abschluß der plattenförmigen Elemente mit der Oberfläche der Dämmstoffelemente weiterhin die Möglichkeit besteht, dünne Grundputze aufzutragen, die dann anschliessend von üblichen Deckputzen überdeckt sind.

Vorzugsweise werden die Dämmstoffelemente mit ihrer Längsachse horizontal auf der Gebäudefassade ausgerichtet. Hieraus ergeben sich Reihen von Dämmstoffelementen, die insbesondere derart angeordnet sind, dass zwischen benachbarten Dämmstoffelementen angeordnete Stoßflächen zwischen zwei Stoßflächen von Dämmstoffelementen der darüber und/oder darunter angeordneten Dämmstoffelemente angeordnet sind.

Nach einem weiteren Merkmal der Erfindung ist vorgesehen, dass jedes Därfimstoffelement mehrere, in gleichmäßigen Abständen zueinander angeordnete Vertiefungen aufweist, die in benachbarten Reihen linear angeordnet sind. Jedes Dämmstoffelement hat somit zumindest zwei Vertiefungen, in die entsprechende plattenförmige Elemente einlegbar sind. Die Vertiefungen benachbarter Reihen sind hierbei derart angeordnet, dass die plattenförmigen Elemente in zumindest zwei Reihen von Dämmstoffelementen übergreifen, um den durch die Befestigungselemente aufgebrachten Druck auf zumindest zwei in benachbarten Reihen angeordnete Dämmstoffelemente zu verteilen. Bei einer derartigen Ausgestaltung besteht somit insbesondere der Vorteil, dass fabrikmäßig vorgefertigte Dämmstoffelemente verwendet werden können, so dass der Herstellungsfortschritt eines erfindungsgemäßen Wärmedämmverbundsystems sehr groß ist. Es sind baustellenseitig keine weiteren Bearbeitungen der Dämmstoffelemente erforderlich, da durch die vorbereiteten Vertiefungen die Dämmstoffelemente lagegenau in den Reihen angeordnet, d.h. mit der Fassade verklebt werden können, bevor anschließend die plattenförmigen Elemente in die entsprechenden Vertiefungen eingelegt und mit Befestigungselementen an der Fassade verankert werden können.

Als besonders vorteilhaft hat es sich erwiesen, bei einem gattungsgemäßen Wärmedämmverbundsystem die Dämmstoffelemente derart auszubilden, dass sie einen Faserverlauf im wesentlichen rechtwinklig zu ihren großen Oberflächen aufweisen. Hierdurch werden höhere Zugfestigkeiten erzielt, so dass eine weitere Reduzierung der mechanischen Befestigungselemente möglich ist.

Weiterhin ist vorgesehen, dass die Dämmstoffelemente flächendeckend mit einer bewehrten Putzschicht abgedeckt sind, die aus einem Grundputz mit einem Gittergewebe aus endlosen Glasfasern und einem Deckputz besteht. Hierbei kann der Grundputz unmittelbar nach Einlegen der plattenförmigen Elemente in die Vertiefungen aufgebracht werden, so dass die anschließend eingesetzten mechanischen Befestigungselemente nicht nur die plattenförmigen Elemente, sondern auch das Gittergewebe erfassen. Um die Montage zu vereinfachen ist es hierbei möglich, die plattenförmigen Elemente mit einem Kleber in die Vertiefungen einzubringen, so dass sie während des Aufbringes des Grundputzes sicher in den Vertiefungen gehalten sind.

Die voranstehend dargestellte Aufgabe wird hinsichtlich eines erfindungsgemäßen Dämmstoffelementes dadurch gelöst, dass in zumindest einer großen Oberfläche mehrere, zumindest zwei nutförmig ausgebildete Vertiefungen angeordnet sind, in die plattenförmige Elemente aus druckfesten und/oder biegezugfesten Werkstoffen eingearbeitet sind. Über diese plattenförmigen Elemente wird zum einen sichergestellt, dass eine gleichmäßige Druckeinleitung in das Dämmstoffelement erzielt wird. Gleichzeitig werden den Verarbeitern derartiger Wärmedämmverbundsysteme bzw. Dämmelemente Vorgaben hinsichtlich der Anordnung der Dämmstoffhalter gegeben, so dass auch bei einer dünnen Putzüberdeckung ausschließlich ein regelmäßiges Raster der Dämmstoffhalter erkennbar wird, wenn bei entsprechenden Witterungslagen bzw. Durchfeuchtungen der Putzschichten mit einem Durchscheinen der Dämmstoffhalter zu rechnen ist.

Nach einer Weiterbildung des erfindungsgemäßen Dämmstoffelementes ist vorgesehen, dass die Vertiefungen parallel zu zwei parallel ausgerichteten Seitenflächen und rechtwinklig zu zwei ebenfalls parallel ausgerichteten langen Seitenflächen verlaufen. Bei dieser Ausgestaltung wird berücksichtigt, dass derartige Dämmstoffelemente überwiegend horizontal verlegt werden. Die Vertiefungen verlaufen daher vorzugsweise quer zur Längsachse der Dämmstoffelemente und erstrecken sich daher in vertikaler Richtung parallel zur Falllinie des Gebäudes.

Weiterhin ist vorgesehen, dass jede Vertiefung in gleichmäßigem Abstand zu jeweils einer kurzen Seitenfläche angeordnet ist. Da derartige Dämmstoffelemente zur Vermeidung von Kreuzfugen im Verband verlegt werden, ergibt sich hieraus bei entsprechender Verarbeitung eine durchgehende Anordnung der einzelnen Vertiefungen benachbarter Dämmstoffelemente, so dass sich die Vertiefungen der einzelnen Dämmstoffelemente über die gesamte Dämmschichtoberfläche linienförmig erstrecken.

Vorzugsweise sind die Vertiefungen in gleichmäßigen Abständen zueinander angeordnet, um zum einen eine vereinfachte Verlegung der Dämmstoffelemente mit entsprechender Ausrichtung der Vertiefungen im Wärmedämmverbundsystem zu erzielen. Andererseits wird hierdurch auch eine gleichmäßige Krafteinleitung der Dämmstoffhalter in die Dämmstoffelemente sichergestellt. Die Vertiefungen erstrecken sich insbesondere über die gesamte Breite des Parallelepipeds. Es besteht aber auch die Möglichkeit, die Vertiefungen nicht bis in den Randbereich der Dämmstoffelemente fortzusetzen.

Vorzugsweise bestehen die plattenförmigen Elemente aus faserverstärkten Calciumsilikatplatten, Faserzementplatten und/oder Mineralwolleplatten mit hoher Rohdichte, wobei die Mineralwolleplatten vorzugsweise eine Rohdichte von ca. 700 bis 1500 kg/m³ aufweisen. Derartige Elemente weisen ein homogenes Druckverhalten auf, so dass der von den Dämmstoffhaltern in die Elemente eingeleitete Druck gleichmäßig verteilt wird.

Nach einem weiteren Merkmal der Erfindung ist vorgesehen, dass die plattenförmigen Elemente eine Materialstärke von 3 bis 8 mm aufweisen, wobei die plattenförmigen Elemente vorzugsweise oberflächenbündig mit dem Parallelepiped abschließen. Eine ausreichende Materialstärke der plattenförmigen Elemente ist erforderlich, um bei ungleichmäßigem Druck der Dämmstoffhalter eine Beschädigung, insbesondere einen Bruch der Elemente zu vermeiden. Der oberflächenbündige Abschluss bietet den Vorteil, dass ein Putzsystem mit homogener Materialstärke aufgetragen werden kann. Insbesondere werden hierdurch Füll- und Spachtelarbeiten im Bereich der Vertiefungen vermieden.

Die plattenförmigen Elemente können nach einem weiteren Merkmal der Erfindung vorzugsweise auf ihren im Parallelepiped außen liegenden Oberflächen mit einem reißfesten Gewebe verbunden, insbesondere verklebt sein. Bei dieser Ausgestaltung ist es nicht notwendig, die plattenförmigen Elemente mit dem Dämmstoffelement direkt zu verbinden. Die Stabilität des Dämmstoffelementes wird hierdurch insgesamt verbessert, wobei auch Toleranzen durch eine Relativbewegung zwischen den plattenförmigen Elementen und dem Dämmstoffelement ausgeglichen werden können.

Die plattenförmigen Elemente weisen vorzugsweise Öffnungen auf, die insbesondere als Bohrungen ausgebildet und in gleichmäßigem Abstand zueinander angeordnet sind. Hierdurch werden den Verarbeitern die Positionen der zu setzenden Dämmstoffhalter vorgegeben, so dass sich auch unter den voranstehend beschriebenen Gegebenheiten ein gleichmäßiges Rasterbild ergibt. Ferner werden hierdurch nur die unbedingt notwendigen Dämmstoffhalter verarbeitet.

In jede Öffnung ist eine lastaufnehmende Hülse eingesetzt, die beispielsweise aus Metall und/oder Kunststoff ausgebildet ist. Durch solche Hülsen wird eine weitere Verbesserung der Lasteinleitung in die plattenförmigen Elemente und damit in das Dämmstoffelement ermöglicht.

Nach einem weiteren Merkmal der Erfindung ist vorgesehen, dass die plattenförmigen Elemente bandartig ausgebildet sind und eine Länge aufweisen, die größer ist als die Länge einer Vertiefung. Hierdurch wird sichergestellt, dass die plattenförmigen Elemente über den Randbereich des Dämmstoffelementes in den Bereich des benachbarten Dämmstoffelementes hineinragen und somit eine Druckverteilung auf benachbarte Dämmstoffelemente und somit eine größere Fläche ermöglicht.

Bevorzugt sind die plattenförmigen Elemente aus faserverstärkten thermoplastischen und/oder duroplastischen Kunststoffen oder aus vorzugsweise kunststoffbeschichteten und/oder ummantelten Metallen ausgebildet, um die Wärmedämmeigenschaften der Dämmstoffelemente nicht nachteilig zu beeinflussen.

Bei einer bevorzugten Ausführungsform ist vorgesehen, dass die plattenförmigen Elemente zumindest zwei Absätze aufweisen, die in Richtung der Vertiefung ausgerichtet sind. Insbesondere sind diese Absätze endseitig der plattenförmigen Elemente angeordnet. Insbesondere sind über die Länge der plattenförmigen Elemente mehrere Absätze in gleichmäßigen Abständen zueinander angeordnet, wobei die Absätze insbesondere im Bereich der einzusetzenden mechanischen Befestigungselemente angeordnet sind, um dort einen gleichmäßigen Druck auf das Dämmstoffelement aufzubauen.

Alternativ kann vorgesehen sein, dass die plattenförmigen Elemente im Querschnitt im wesentlichen H-förmig ausgebildet sind. Bei dieser Ausgestaltung ist es vorteilhaft, dass sich die plattenförmigen Elemente über ihre gesamte Länge auf dem Dämmstoffelement abstützen, so dass beispielsweise eine variable Anordnung der mechanischen Befestigungselemente bei gleichbleibenden Anpreßdruck möglich ist. Um den Druck zwischen den plattenförmigen Elementen und dem Dämmstoffelement zu verringern ist vorgesehen, dass die plattenförmigen Elemente an ihren der Vertiefung zugewandten Schenkeln aufeinander zugerichtete Stege aufweisen.

Bei dieser Ausgestaltung wird in der Vertiefung ein Hohlraum unterhalb des plattenförmigen Elementes ausgebildet, der mit Klebemörtel oder einem anderen hydraulisch abbindenden Baukleber ausfüllbar ist. Auf diese Weise können Wärme-und Schallbrücken vermieden werden. Im übrigen wird hierdurch die Festigkeit des aus derartigen Dämmstoffelementen ausgebildeten Wärmedämmverbundsystems wesentlich vergrößert.

Es ist ferner nach einem weiteren Merkmal der Erfindung vorgesehen, dass die plattenförmigen Elemente, insbesondere aus Gewebe aus künstlichen und/oder natürlichen Fasern schmaler ausgebildet sind, als die Vertiefungen. Diese Ausgestaltung trägt möglichen Produktionstoleranzen des Dämmstoffelementes bzw. der plattenförmigen Elemente Rechnung. Darüber hinaus hat diese Ausgestaltung den Vorteil, dass auf die Dämmstoffelemente aufgetragene Putzsysteme auch in den Bereich zwischen die plattenförmigen Elemente und das Dämmstoffelement gelangen können, so dass hierdurch eine bessere Verankerung des Putzsystems auf den Dämmstoffelementen möglich ist. Vorzugsweise ist hierbei vorgesehen, dass die plattenförmigen Elemente vollständig mit einem Baukleber, insbesondere mit Klebemörtel ummantelt sind, um die Einbindung der plattenförmigen Elemente in das Dämmstoffelement bzw. das Wärmedämmverbundsystem zu verbessern. Gleichzeitig wird durch die Umhüllung der plattenförmigen Elemente mit Klebemörtel die Feuerwiderstandsdauer von Elementen aus brennbaren Fasern, somit auch aus Kunststoffen wesentlich erhöht, so dass hierdurch die Anforderungen der Nichtbrennbarkeit zur Erreichung einer Feuerwiderstandsklasse erfüllbar sind.

Als **Lösung** der voranstehenden Aufgabe sind bei einem Verfahren zur Herstellung eines Wärmedämmverbundsystems auf einer Gebäudefassade folgende Verfahrensschritte vorgesehen:
- Befestigen einer ersten Reihe von Dämmstoffelementen mit Vertiefungen;
- Befestigen einer zweiten und weiteren, parallel zur ersten Reihe angeordneten Reihen von Dämmstoffelementen derart, dass die Vertiefungen benachbarter Dämmstoffelemente kollinear zueinander ausgerichtet sind;
- Einlegen von plattenförmigen Elementen in die Vertiefungen, derart, dass sie Dämmstoffelemente benachbarter Reihen übergreifen;
- Befestigen der plattenförmigen Elemente mit mechanischen Befestigungselementen und
- Anbringen einer die Dämmstoffelemente überdeckenden Abdeckung, insbesondere eines Putzsystems.

Alternativ zu den voranstehenden Verfahrensschritten kann vorgesehen sein, dass die mechanischen Befestigungselemente erst nach Auftrag eines Grundputzes mit einem Armierungsgewebe eingebracht werden, so dass auch das Armierungsgewebe von den Befestigungselementen erfaßt ist.

Eine Weiterbildung des erfindungsgemäßen Verfahrens sieht vor, dass die Vertiefungen vor der Befestigung der Dämmstoffeiemente auf der Gebäudefassade in zumindest eine Oberfläche eingeschnitten oder eingefräst werden. Diese Vorgehensweise kann beispielsweise fabrikmäßig erfolgen und hat den Vorteil, dass hierbei eine wesentlich größere Verarbeitungsgenauigkeit erzielt wird.

Alternativ kann vorgesehen sein, dass die Vertiefungen nach der Befestigung der Dämmstoffelemente auf der Gebäudefassade in die Oberfläche der Dämmstoffelemente eingeschnitten oder eingefräst werden. Vorteil dieser Vorgehensweise ist, dass die Verarbeitung der Dämmstoffelemente auf der Gebäudefassade wesentlich vereinfacht ist, da die mit der Verlegung befassten Bauhandwerker auf eine lagegenaue Ausrichtung der Vertiefungen nicht achten müssen, soweit diese nachträglich über Dämmstoffelemente hinweg eingeschnitten werden.

Weiterhin ist zur Weiterbildung des erfindungsgemäßen Verfahrens vorgesehen, dass nach dem Einlegen der plattenförmigen Elemente in die Vertiefungen bestehende Hohlräume zwischen den plattenförmigen Elementen und den Dämmstoffelementen mit einem hydraulisch abbindenden Baukleber, insbesondere mit Klebemörtel ausgefüllt werden. Durch diesen Baukleber werden Hohlräume im Wärmedämmverbundsystem verschlossen. Gleichzeitig wird sichergestellt, dass die plattenförmigen Elemente bis zur Fixierung mit mechanischen Befestigungselementen lagegenau und sicher in den Vertiefungen gehalten werden.

Nach einem weiteren Merkmal der Erfindung ist vorgesehen, dass die Abdeckung als Putz in zwei Schichten, vorzugsweise unter Einbettung eines Bewehrungsgewebes aus Glasfasern in die erste Schicht aufgebracht wird. Ein weiteres Merkmal des erfindungsgemäßen Verfahrens sieht vor, dass die Dämmstoffelemente mit einem hydraulisch abbindenden Baukleber, insbesondere mit Klebemörtel auf die Gebäudefassade aufgeklebt werden. Schließlich ist vorgesehen, dass die plattenförmigen Elemente abschnittsweise mit die Eigenlast aufnehmenden mechanischen Befestigungselementen und im übrigen mit Windzugkräfte aufnehmende mechanischen Befestigungselementen mit der Gebäudefassade verbunden werden. Hierbei können demzufolge unterschiedliche mechanische Befestigungselemente verwendet werden, so dass insgesamt ein wesentlich kostengünstigeres Wärmedämmverbundsystem erstellt wird.

Weitere Merkmale und Vorteile des erfindungsgemäßen Wärmedämmverbundsystems bzw. des erfindungsgemäßen Dämmstoffelementes sowie des erfindungsgemäßen Verfahrens ergeben sich aus der nachfolgenden Beschreibung der zugehörigen Zeichnung. In der Zeichnung zeigen:
- Figur 1a: Ein erstes Befestigungsschema für Dämmstoffelemente mit mechanischen Befestigungselementen;
- Figur 1b: ein zweites Befestigungsschema für Dämmstoffelemente mit mechanischen Befestigungselementen;
- Figur 1c: ein drittes Befestigungsschema für Dämmstoffelemente mit mechanischen Befestigungselementen;
- Figur 1d: ein viertes Befestigungsschema für Dämmstoffelemente mit mechanischen Befestigungselementen;
- Figur 1e: ein fünftes Befestigungsschema für Dämmstoffelemente mit mechanischen Befestigungselementen;
- Figur 2: einen Ausschnitt eines Wärmedämmverbundsystems in Ansicht;
- Figur 3: ein plattenförmiges Element in perspektivischer Ansicht zur Verwendung in einem Wärmedämmverbundsystem gemäß Figur 2;
- Figur 4: das plattenförmige Element gemäß Figur 3 in einer geschnitten dargestellten Seitenansicht;
- Figur 5: das plattenförmige Element gemäß den Figuren 3 und 4 in einer Querschnittsansicht entlang der Linie V-V in Figur 4 und
- Figur 6: das plattenförmige Element gemäß den Figuren 3 und 4 in einer Querschnittsansicht entlang der Linie VI-VI in Figur 4.

Die in den Figuren 1a bis 1e dargestellten Befestigungsschemata sind bereits in der Beschreibungseinleitung diskutiert worden. Aus den Figuren 1a bis 1e sind Abschnitte eines Wärmedämmverbundsystems 1 zu entnehmen, die aus einer Vielzahl von Dämmstoffelementen 2 bestehen, wobei die Dämmstoffelemente 2 mit mechanischen Befestigungselementen 3, nämlich sogenannten Dämmstoffhaltern ergänzend zu nicht näher dargestellten Baukleberschichten mit der ebenfalls nicht näher dargestellten Gebäudefassade verbunden sind.

Die Dämmstoffelemente 2 weisen eine übliche Größe von 800 mm x 625 mm auf und bestehen aus Mineralfasern, die mit Bindemitteln gebunden sind. Die Fasern weisen einen Faserverlauf auf, der im wesentlichen rechtwinklig zu den großen Oberflächen 4 der Dämmstoffelemente 2 ausgerichtet ist. Es ist zu erkennen, dass die Dämmstoffelemente 2 in Reihen 5 angeordnet sind, wobei die längeren Kanten der Dämmstoffelemente 2 horizontal ausgerichtet sind. Die Dämmstoffelemente 2 benachbarter Reihen 5 sind derart angeordnet, dass ein Übergang zwischen in einer Reihe 5 benachbarten Dämmstoffelemente 2 im Bereich ober- bzw. unterhalb eines Dämmstoffelementes 2 zwischen zwei Übergängen zu benachbarten Dämmstoffelementen 2 angeordnet ist. Es ergibt sich hieraus ein sogenannter Verband, der Kreuzfugen vermeidet.

Grundsätzlich sind die Befestigungselemente 3 bei allen Ausführungsbeispielen gemäß den Figuren 1a bis 1e, die den Stand der Technik repräsentieren, im Bereich der Nahtstelle benachbarter Dämmstoffelemente 2 angeordnet, wobei Figur 1a in die Anordnung derartiger Befestigungselemente 3 entlang der Fugen zwischen benachbarten Reihen 5 zeigt.

Bei dem Ausführungsbeispiel gemäß Figur 1b ist ergänzend jeweils ein Befestigungselement im Mittelbereich eines jeden Dämmstoffelementes 2 angeordnet.

Figur 1c zeigt ein weiteres Ausführungsbeispiel, bei dem die Anzahl der im Mittelbereich eines Dämmstoffelementes 2 angeordneten Befestigungselemente 3 auf zwei pro Dämmstoffelement 2 erhöht ist.

Figur 1d zeigt eine Weiterbildung mit einer weiter erhöhten Anzahl von Befestigungselementen 3, die gegenüber dem Ausführungsbeispiel gemäß Figur 1c dadurch erhöht ist, dass nunmehr auch im Schmalseitenbereich benachbarter Dämmstoffelemente 2 jeder Reihe 5 ein zusätzliches Befestigungselement 3 vorgesehen ist.

Schließlich zeigt Figur 1e eine weitere Erhöhung der Befestigungselemente 3 pro Dämmstoffelement 2 dadurch, dass im Mittelbereich eines jeden Dämmstoffelementes 2 drei Befestigungselemente 3 angeordnet sind.

Die Anzahl der Befestigungselement 3 richtet sich hierbei in erster Linie nach der Art des Dämmstoffelementes 2, nämlich insbesondere der Querzugfestigkeit des Dämmstoffelementes 2 und der Größe der Eigenlast des Wärmedämmverbundsystems 1 im Hinblick auf die aufzutragende Abdeckung, welche hier nicht dargestellt ist, sowie der Höhe des Gebäudes, die unter anderem auch entscheidend für die Windsogbelastung ist.

Die Ausführungsbeispiele gemäß den Figuren 1a bis 1e haben sich zwar grundsätzlich bewährt, es ist aber ohne weiteres zu erkennen, dass die große Anzahl von Befestigungselementen 3 pro Dämmstoffelement 2 zu einem sehr arbeitsintensiven Aufbau des Wärmedämmverbundsystems 1 führt. Neben der aufwendigen Montage der Befestigungselemente 3, die ein vorheriges Bohren von entsprechenden Löchern in der Fassade erfordert, besteht weiterhin der Nachteil, dass die Befestigungselemente 3 einen großen Kostenfaktor bei derartigen Wärmedämmverbundsystemen 1 ausmachen.

Figur 2 zeigt einen Ausschnitt eines Wärmedämmverbundsystems 1 bestehend aus drei Dämmstoffelementen 2. Jedes Dämmstoffelement 2 besteht aus mit Bindemitteln gebundenen Mineralfasern, die einen Faserverlauf im wesentlichen rechtwinklig zu den großen Oberflächen 4 der Dämmstoffelemente 2 aufweisen.

In die Dämmstoffelemente 2 sind Vertiefungen 6 eingefräst, in welche plattenförmige Elemente 7 oberflächenbündig eingelegt sind.

Die Dämmstoffelemente 2 sind bei dem dargestellten Wärmedämmverbundsystem 1 mit ihrer Längsachse horizontal ausgerichtet und in Reihen 5 derart angeordnet, dass zwischen benachbarten Dämmstoffelementen 2 einer Reihe 5 angeordnete Stoßflächen 8 zwischen zwei Stoßflächen 8 von Dämmstoffelementen 2 der darüber und/oder darunter angeordneten Reihe 5 von Dämmstoffelementen 2 angeordnet sind.

Die Vertiefungen 6 in jedem Dämmstoffelement 2 sind in gleichmäßigem Abstand zueinander angeordnet, wobei die Dämmstoffelemente 2 im Wärmedämmverbundsystem 1 derart angeordnet sind, dass die Vertiefungen 6 benachbarter Reihen 5 von Dämmstoffelementen 2 kollinear ausgerichtet sind. Jedes Dämmstoffelement 2 weist vier Vertiefungen 6 auf, die nutförmig ausgebildet sind, wobei die Vertiefungen 6 im Querschnitt U-förmig ausgebildet sind.

Die in die Vertiefungen 6 eingelegten plattenförmigen Elemente 7 bestehen aus einem druckfesten und biegezugfesten Werkstoff, beispielsweise aus faserverstärkten Kalziumsilikatplatten, Faserzementplatten und/oder Mineralwolleplatten mit hoher Rohdichte von ca. 700 bis 1.500 kg/m³.

Die plattenförmigen Elemente 7 sind detailliert in den Figuren 3 bis 6 dargestellt.

Jedes plattenförmige Element 7 ist im Querschnitt H-förmig ausgebildet und weist demzufolge einen Mittelsteg 9 und zwei an seinen Enden rechtwinklig hierzu angeordneten Stege 10 auf. Der Mittelsteg 9 setzt hierbei ungeführ in der Mitte der Stege 10 an, die er miteinander verbindet.

Im Mittelsteg 9 sind in gleichmäßigen Abständen Bohrungen 11 zur Aufnahme von konstruktiv nicht näher dargestellten Befestigungselementen 3 vorgesehen.

Die beiden Stege 10 weisen an ihren freien, dem Nutgrund der Vertiefung 6 zugewandten Enden aufeinander zugerichtete Stege 12 auf. Diese Stege 12 und der Mittelsteg 9 begrenzen einen Bereich des plattenförmigen Elementes 7, in dem Druckplatten 13 einlegbar sind. Die Anzahl dieser Druckplatten 13 eines plattenförmigen Elementes 7 ist hierbei abhängig von der Anzahl der Befestigungselemente 3 und den zu übertragenden Druckkräften.

Die Druckplatten 13 bestehen aus einem Material, welches mit dem Material des plattenförmigen Elementes 7 übereinstimmt. Jede Druckplatte 13 weist eine Bohrung 15 auf, die in ihrem Durchmesser mit der Bohrung 11 des Mittelstegs 9 übereinstimmt und kollinear zu dieser Bohrung 11 ausgerichtet ist.

Das plattenförmige Element 7 wird mit den Stegen 12 auf den Nutgrund der Vertiefung 6 aufgelegt. Hierdurch wird zwischen den Druckplatten 13 ein Hohlraum 14 ausgebildet, der über eine Bohrung 11 mit Klebemörtel 16 befüllbar ist. Selbstverständlich kann hier auch ein anderer hydraulisch abbindender Baukleber vorgesehen sein.

Bei dem erfindungsgemäßen Wärmedämmverbundsystem 1 werden demzufolge in die Vertiefungen 6 plattenförmige Elemente 7 eingelegt. Diese druck- und insbesondere zugfesten Elemente 7 weisen in regelmäßigen Abständen Bohrungen 11 auf, durch welche ein Bohrer zum Niederbringen von Bohrungen in die Fassade geführt werden kann. Die als Befestigungselemente 3 dienenden Dämmstoffhalter benötigen nunmehr nur noch einen schmalen Teller bzw. einen am Schaft befestigten Kragen, der auf dem Element 7 aufliegt. Hierzu kann es vorgesehen sein, die Bohrungen 11 durch Verstärkungsösen einzufassen, die insbesondere dann sinnvoll sind, wenn anstelle von Kunststoffgewebe, insbesondere Gewebe aus künstlichen oder natürlichen Fasern für die plattenförmigen Elemente 7 verwendet werden. Derartige Verstärkungsösen können entweder werksseitig oder je nach Bedarf am Verarbeitungsort montiert werden und bestehen im einfachsten Fall aus zwei Ringen, die von beiden Seiten des Mittelsteges 9 ausgehend ineinandergesteckt werden.

Durch das Einbringen des Klebemörtels 16 unterhalb des Mittelstegs 9 wird das Widerstandsmoment des plattenförmigen Elementes 7 entsprechend der Druckfestigkeit des Klebemörtels 16 bildlich vergrößert. Hierbei kann vorgesehen sein, dass die plattenförmigen Elemente 7 eine im Vergleich zur lichten Weite der Vertiefungen 6 geringere Breite aufweisen, so dass der Klebemörtel 16 auch seitlich von den Stegen 10 in die Vertiefungen 6 eingebracht werden kann. Eine derartige Vorgehensweise dient der vollständigen Umhüllung der plattenförmigen Elemente 7 mit Klebemörtel 16, wodurch die Feuerwiderstandsdauer von plattenförmigen Elementen 7 aus brennbaren Fasern, somit auch aus sonstigen Kunststoffen erhöht wird.

Durch die Verwendung der voranstehend beschriebenen plattenförmigen Elemente 7 erfolgt eine wesentlich gleichmäßigere Lasteinleitung in die Dämmstoffelemente 2, so dass die Zahl der erforderlichen Befestigungselemente 3 deutlich reduziert werden kann. Die Befestigungselemente 7 können zudem über mehrere Dämmstoffelemente 3 hinweggeführt werden, wobei insbesondere die Kanten der Dämmstoffelemente 2 sicher gehalten werden. Dadurch kann die spezifische Zahl der Befestigungselemente 3 unabhängig von den Abmessungen der Dämmstoffelemente 2 festgelegt werden.

Darüber hinaus können auch die Befestigungselemente 3 entsprechend den tatsächlichen Belastungen unterschiedlich dimensioniert und damit kostengünstiger gestaltet werden. So können die plattenförmigen Elemente 7 abschnittsweise an kräftigeren Schrauben, Bolzen oder Befestigungsprofilen aufgehängt werden, welche die Eigenlast des Wärmedämmverbundsystems 1 weitgehend abfangen, so dass die weiterhin vorgesehenen Befestigungselemente 3 nur noch die Windsogkräfte aufnehmen müssen und demzufolge deutlich geringer dimensioniert werden können.

## Patentansprüche

1. Wärmedämmverbundsystem bestehend aus plattenförmigen Dämmstoffelementen, insbesondere aus mit Bindemitteln gebundenen Mineralfasern, vorzugsweise aus Glasfasern und/oder Steinwolle, die mit einem Baukleber, insbesondere Klebemörtel oder einem anderen hydraulischen Kleber und/oder die Dämmstoffelemente durchgreifenden mechanischen Befestigungselementen auf Gebäudeflächen, insbesondere im Fassadenbereich von Gebäuden befestigbar und insbesondere mit einer Abdeckung, beispielsweise einem Deckputz abdeckbar sind,
**dadurch gekennzeichnet,**
**dass** die Dämmstoffelemente (2) mit mehreren, vorzugsweise die Dämmstoffelemente (2) übergreifenden plattenförmigen Elementen (7) befestigt sind, wobei die Elemente (7) oberflächenbündig in Vertiefungen (6) der Dämmstoffelemente (2) angeordnet und mit den mechanischen Befestigungselementen (3) mit dem Gebäude verbunden sind.

2. Wärmedämmverbundsystem nach Anspruch 1,
**dadurch gekennzeichnet,**
**dass** die Dämmstoffelemente (2) mit ihrer Längsachse horizontal ausgerichtet sind.

3. Wärmedämmverbundsystem nach Anspruch 1,
**dadurch gekennzeichnet,**
**dass** die Dämmstoffelemente (2) in Reihen (5) derart angeordnet sind, dass zwischen benachbarten Dämmstoffelementen (2) angeordnete Stoßflächen (8) zwischen zwei Stoßflächen (8) von Dämmstoffelementen (2) der darüber und/oder darunter angeordneten Dämmstoffelemente (2) angeordnet sind.

4. Wärmedämmverbundsystem nach Anspruch 1,
**dadurch gekennzeichnet,**
**dass** jedes Dämmstoffelement (2) mehrere, in gleichmäßigen Abständen zueinander angeordnete Vertiefungen (6) aufweist, die in benachbarten Reihen (5) linear angeordnet sind.

5. Wärmedämmverbundsystem nach Anspruch 1,
**dadurch gekennzeichnet,**
**dass** die Dämmstoffelemente (2) einen Faserverlauf im wesentlichen rechtwinklig zu ihren großen Oberflächen aufweisen.

6. Wärmedämmverbundsystem nach Anspruch 1,
**dadurch gekennzeichnet,**
**dass** die Dämmstoffelemente (2) flächendeckend mit einer bewehrten Putzschicht abgedeckt sind, die aus einem Grundputz mit einem Gittergewebe aus endlosen Glasfasern und einem Deckputz besteht.

7. Dämmstoffelement für ein Wärmedämmverbundsystem, insbesondere aus mit Bindemitteln gebundenen Mineralfasern, vorzugsweise aus Glasfasern und/oder Steinwolle, bestehend aus einem Parallelepiped mit zwei großen im Abstand zueinander angeordneten und parallel zueinander ausgerichteten Oberflächen sowie diese miteinander verbindenden Seitenflächen, die vorzugsweise rechtwinklig zueinander und rechtwinklig zu den großen Oberflächen ausgerichtet sind,
**dadurch gekennzeichnet,**
**dass** in zumindest einer großen Oberfläche (4) mehrere, zumindest zwei nutförmig ausgebildete Vertiefungen (6) angeordnet sind, in die plattenförmige Elemente (7) aus druckfesten und/oder biegezugfesten Werkstoffen eingearbeitet sind.

8. Dämmstoffelement nach Anspruch 7,
**dadurch gekennzeichnet,**
**dass** die Vertiefungen (6) parallel zu zwei parallel ausgerichteten Seitenflächen und rechtwinklig zu zwei ebenfalls parallel ausgerichteten langen Seitenflächen verlaufen.

9. Dämmstoffelement nach Anspruch 7,
**dadurch gekennzeichnet,**
**dass** jede Vertiefung (6) in gleichmäßigem Abstand zu jeweils einer kurzen Seitenfläche angeordnet ist.

10. Dämmstoffelement nach Anspruch 7,
**dadurch gekennzeichnet,**
**dass** die Vertiefungen (6) in gleichmäßigen Abständen zueinander angeordnet sind.

11. Dämmstoffelement nach Anspruch 7,
**dadurch gekennzeichnet,**
**dass** sich die Vertiefungen (6) über die gesamte Breite des Parallelepipeds erstrecken.

12. Dämmstoffelement nach Anspruch 7,
**dadurch gekennzeichnet,**
**dass** die plattenförmigen Elemente (7) aus vorzugsweise faserverstärkten Calciumsilikatplatten, Faserzementplatten und/oder Mineralwolleplatten mit hoher Rohdichte bestehen.

13. Dämmstoffelement nach Anspruch 12,
**dadurch gekennzeichnet,**
**dass** die Mineralwolleplatten eine Rohdichte von ca. 700 bis 1500 kg/m³ aufweisen.

14. Dämmstoffelement nach Anspruch 7,
**dadurch gekennzeichnet,**
**dass** die plattenförmigen Elemente (7) eine Materialstärke von 3 bis 8 mm aufweisen, wobei die plattenförmigen Elemente (7) vorzugsweise oberflächenbündig mit dem Parallelepiped abschließen.

15. Dämmstoffelement nach Anspruch 7,
**dadurch gekennzeichnet,**
**dass** die plattenförmigen Elemente (7) vorzugsweise auf ihren im Parallelepiped außen liegenden Oberflächen (4) mit einem reißfesten Gewebe verbunden, insbesondere verklebt sind.

16. Dämmstoffelement nach Anspruch 7,
**dadurch gekennzeichnet,**
**dass** die plattenförmigen Elemente (7) Öffnungen (11) aufweisen, die insbesondere als Bohrungen ausgebildet und in gleichmäßigem Abstand zueinander angeordnet sind.

17. Dämmstoffelement nach Anspruch 16,
**dadurch gekennzeichnet,**
**dass** in jede Öffnung (11) eine lastaufnehmende Hülse eingesetzt ist.

18. Dämmstoffelement nach Anspruch 17,
**dadurch gekennzeichnet,**
**dass** die Hülse aus Metall und/oder Kunststoff ausgebildet ist.

19. Dämmstoffelement nach Anspruch 7,
**dadurch gekennzeichnet,**
**dass** das Parallelepiped einen Faserverlauf mit im wesentlichen rechtwinklig oder schräg zu den großen Oberflächen (4) verlaufenden Fasern aufweist.

20. Dämmstoffelement nach Anspruch 7,
**dadurch gekennzeichnet,**
**dass** die plattenförmigen Elemente (7) bandartig ausgebildet sind und eine Länge aufweisen, die größer ist als die Länge einer Vertiefung (6).

21. Dämmstoffelement nach Anspruch 7,
**dadurch gekennzeichnet,**
**dass** die plattenförmigen Elemente (7) aus faserverstärkten thermoplastischen und/oder duroplastischen Kunststoffen oder aus vorzugsweise kunststoffbeschichteten und/oder ummantelten Metallen ausgebildet sind

22. Dämmstoffelement nach Anspruch 7,
**dadurch gekennzeichnet,**
**dass** die plattenförmigen Elemente (7) zumindest zwei Absätze aufweisen, die in Richtung der Vertiefung (6) ausgerichtet sind.

23. Dämmstoffelement nach Anspruch 22,
**dadurch gekennzeichnet,**
**dass** die Absätze endseitig der plattenförmigen Elemente (7) angeordnet sind.

24. Dämmstoffelement nach Anspruch 22,
**dadurch gekennzeichnet,**
**dass** über die Länge der plattenförmigen Elemente (7) mehrere Absätze in gleichmäßigen Abständen zueinander angeordnet sind.

25. Dämmstoffelement nach Anspruch 7,
**dadurch gekennzeichnet,**
**dass** die plattenförmigen Elemente (7) im Querschnitt im wesentlichen H-förmig ausgebildet sind.

26. Dämmstoffelement nach Anspruch 25,
**dadurch gekennzeichnet,**
**dass** die plattenförmigen Elemente (7) an ihren der Vertiefung (6) zugewandten Stegen (10) aufeinander zugerichtete Stege (12) aufweisen.

27. Dämmstoffelement nach Anspruch 25,
**dadurch gekennzeichnet,**
**dass** ein in der Vertiefung (6) ausgebildeter Hohlraum (14) unterhalb des plattenförmigen Elementes (7) mit Klebemörtel (16) oder einem anderen hydraulisch abbindenden Baukleber ausfüllbar ist.

28. Dämmstoffelement nach Anspruch 7,
**dadurch gekennzeichnet,**
**dass** die plattenförmigen Elemente (7), insbesondere aus Gewebe aus künstlichen und/oder natürlichen Fasern schmaler ausgebildet sind, als die Vertiefungen (6).

29. Dämmstoffelement nach Anspruch 7,
**dadurch gekennzeichnet,**
**dass** die plattenförmigen Elemente (7) vollständig mit einem Baukleber, insbesondere mit Klebemörtel (16) ummantelt sind.

30. Verfahren zur Herstellung eines Wärmedämmverbundsystems auf einer Gebäudefassade, bei dem mehrere Dämmstoffelemente auf der Gebäudefassade befestigt werden, mit folgenden Verfahrensschritten:
- Befestigen einer ersten Reihe von Dämmstoffelementen mit Vertiefungen;
- Befestigen einer zweiten und weiteren, parallel zur ersten Reihe angeordneten Reihen aus Dämmstoffelementen, derart, dass die Vertiefungen benachbarter Dämmstoffelemente kollinear zueinander ausgerichtet sind;
- Einlegen von plattenförmigen Elementen in die Vertiefungen, derart, dass sie Dämmstoffelemente benachbarter Reihen übergreifen;
- Befestigen der plattenförmigen Elemente mit mechanischen Befestigungselementen und
- Anbringen einer die Dämmstoffelemente überdeckenden Abdeckung, insbesondere eines Putzsystems.

31. Verfahren nach Anspruch 30,
**dadurch gekennzeichnet,**
**dass** die Vertiefungen vor der Befestigung der Dämmstoffelemente auf der Gebäudefassade in zumindest eine Oberfläche eingeschnitten oder eingefräst werden.

32. Verfahren nach Anspruch 30,
**dadurch gekennzeichnet,**
**dass** die Vertiefungen nach der Befestigung der Dämmstoffelemente auf der Gebäudefassade in die Oberflächen der Dämmstoffelemente eingeschnitten oder eingefräst werden.

33. Verfahren nach Anspruch 30,
**dadurch gekennzeichnet,**
**dass** nach dem Einlegen der plattenförmigen Elemente in den Vertiefungen bestehende Hohlräume zwischen den plattenförmigen Elementen und den Dämmstoffelementen mit einem hydraulisch abbindenden Baukleber, insbesondere mit Klebemörtel ausgefüllt werden.

34. Verfahren nach Anspruch 30,
**dadurch gekennzeichnet,**
**dass** die Abdeckung als Putz in zwei Schichten, vorzugsweise unter Einbettung eines Bewehrungsgewebes aus Glasfasern in die erste Schicht aufgebracht wird.

35. Verfahren nach Anspruch 30,
**dadurch gekennzeichnet,**
**dass** die Dämmstoffelemente mit einem hydraulisch abbindenden Baukleber, insbesondere mit Klebemörtel auf die Gebäudefassade aufgeklebt werden.

36. Verfahren nach Anspruch 30,
**dadurch gekennzeichnet**,
die plattenförmigen Elemente abschnittsweise mit die Eigenlast aufnehmenden mechanischen Befestigungselementen und im übrigen mit Wind-sogkräfte aufnehmenden mechanischen Befestigungselementen mit der Gebäudefassade verbunden werden.
